# FASCICULE DE BREVET EUROPEEN

(11) **EP 0 050 576 B1**
(45) Date de publication et mention de la délivrance du brevet: **03.04.1985**
(21) Numéro de dépôt: 81420135.6
(22) Date de dépôt: 21.09.1981
(51) Int. Cl.: B22F 5/08, B30B 11/04

(54) **Outillage pour la fabrication de pièces frittées à surfaces hélicoidales**
Werkzeug für die Herstellung gesinterter Werkstücke mit schraubenförmigen Oberflächen
Tool for manufacturing sintered articles with helically formed surfaces

(30) Priorité: 22.09.1980 FR 8020549
(43) Date de publication de la demande: 28.04.1982
(73) Titulaire: Alliages Frittés METAFRAM, F-75008 Paris (FR)
(72) Inventeur: Gueydan, Henri, F-38430 Moirans (FR)
(74) Mandataire: Séraphin, Léon

## Description

L'invention concerne un outillage pour la réalisation de pièces à surfaces hélicoïdales, exécutées en matériaux frittés.

On sait que la compression de matériaux pulvérulents dans une matrice, et le frittage ultérieur de la pièce comprimée, permettent de réaliser des objets de forme complexe, dont la fabrication était difficile, onéreuse ou même impossible par coulée, déformation à chaud ou à froid et/ou usinage.

La compression de telles pièces est généralement exécutée à l'aide de presses mécaniques ou hydrauliques, dans une matrice en acier trempé, ou en carbure de tungstène, à parois finement polies, par l'intermédiaire de poinçons, également polis, pénétrant dans la matrice avec un faible jeu.

Dans le cas d'obtention de pièces à surfaces hélicoïdales, le (ou les) poinçon(s) se déplace(nt) suivant l'axe d'hélice tout en subissant autour de cet axe, une rotation proportionnelle à leur avance, fonction du pas de l'hélice considérée.

Dans les réalisations antérieures, telles que celle décrite dans le brevet français 1 416918 et qui est relative à la compression de poudres pour obtenir des pignons hélicoïdaux, les poinçons sont commandés en rotation en fonction de leur avance, de façon positive, par deux longues chaînes cinématiques, complexes et encombrantes. Celles-ci comprennent, entre autres, de nombreux pignons hélicoïdaux (F/F). (11-12), (12-3), (27-30), (29-25), destinés à imposer un pas prédéterminé lors de l'avance du (ou des) poinçon(s).

Ce type de dispositif présente cependant les inconvénients majeurs suivants :
1. En raison du grand nombre de pignons, de leur jeu relatif ou de leurs usures respectives, il arrive que, au bout d'un certain nombre d'opérations, le poinçon ne reprenne pas sa position géométriquement exacte devant la matrice ; il peut en résulter notamment des bris d'outillage, lors de l'opération suivante.
2. Il faut évidemment autant de jeux d'engrenages différents que de pas d'hélice à réaliser, d'où un investissement très lourd. De plus, cela implique leur montage et démontage sur la presse entre chaque série de pièces, d'où des pertes de temps et de productivité.
3. La transmission des efforts axiaux, très importants (jusqu'à plusieurs dizaines de tonnes) par l'intermédiaire de butées à bille font que celles-ci sont volumineuses et encombrantes ; malgré leurs dimensions, elles peuvent même subir des détériorations locales (écaillage) qui empêchent leur bon fonctionnement conduisant aussi à des dégradations ou ruptures d'outillage de la presse proprement dite ; de plus, en raison du nombre élevé d'organes mobiles en rotation, elles sont également très nombreuses, ce qui accroît les risques de pannes.

L'invention de la demanderesse permet de supprimer tous ces inconvénients. Elle apporte une solution élégante au problème de production en série d'un grand nombre de pièces (par exemple , 10 000), à surface hélicoïdale, avec une grande fiabilité, un faible prix de revient et une grande productivité.

L'invention concerne un outillage de fabrication de pièces frittées à surfaces hélicoïdales à l'aide d'une presse munie de deux plateaux, comprenant comme il est connu une matrice de surface intérieure hélicoïdale montée dans une frette solidaire de la presse ainsi que deux poinçons inférieur et supérieur munis à leur extrémité de surfaces hélicoïdales qui s'engagent dans les surfaces hélicoïdales correspondantes de la matrice. Selon l'invention, la (ou les) tête(s) de poinçon(s) s'appuie(nt) sur le (ou les) plateau(x) de la presse par l'intermédiaire d'une (ou de) butée(s) axiale(s) hydraulique(s) (B), ce qui permet sa (ou leur) libre rotation autour de son (leur) axe qui est aussi celui des surfaces hélicoïdales.

Dans ces conditions, la rotation du ou des poinçons concernés en cours de fonctionnement est pratiquement libre, c'est-à-dire ne présente qu'un couple résistant négligeable. La rotation du ou des poinçons concernés sous l'effet de leur déplacement n'est assurée que par le guidage desdites surfaces hélicoïdales de la matrice et du ou des poinçons. Les frottements et usures sont donc réduits de façon considérable, ce qui assure à la fois une moindre consommation énergétique, une grande longévité du dispositif et une grande précision des positionnements relatifs des pièces mobiles.

Le positionnement correct du poinçon et de la matrice, lorsque ceux-ci viennent en contact, est assuré par une butée réglable solidaire du bâti de la presse.

L'invention sera mieux comprise à l'aide de l'exemple suivant, relatif à la fabrication de pignons hélicoïdaux dont l'axe est supposé être en position verticale.

Les figures représentent :
Figure 1 coupe axiale schématique du dispositif, i
Figure 2 vue de dessous de la butée hydraulique (supérieure).

La matrice (1) dont le profil intérieur (2) est hélicoïdal, est montée dans une frette (3) solidaire de la presse (P). La matrice est fermée à sa partie inférieure par le sommet du poinçon (4), dont le profil externe hélicoïdal (5) correspond à celui de la matrice (2). Le poinçon inférieur (4) est également muni d'un noyau (6) pour former l'alésage du pignon. La poudre à comprimer (7) est placée dans l'espace annulaire entre le noyau et la matrice.

Le poinçon inférieur (4) est fixé à la butée hydraulique inférieure.

Le poinçon supérieur (4'), de structure semblable au poinçon inférieur, est fixé à la butée hydraulique supérieure.

Les butées hydrauliques (B) comprennent chacune :
un cylindre (10) fermé par un piston (11) solidaire du poinçon (4 ou 4'), lequel est muni de joints haute pression (12) connus en eux-mêmes. L'espace (13) entre le cylindre et le piston est complètement rempli par un fluide hydraulique approprié tel que de l'huile.

Le cylindre (10) s'appuie sur l'un des plateaux (21), mobile ou fixe, de la presse (P).

Le poinçon supérieur (4) est, en plus, solidaire, par l'intermédiaire de vis (20) de deux bras de positionnement (14), qui s'appuient, sous l'action d'un petit vérin (non représenté) exerçant la force F, sur une butée mécanique réglable (15), constituée d'une vis (16) et d'un contre-écrou (17). Celle-ci a pour but de permettre de positionner exactement le poinçon supérieur (4') pour son engagement précis dans la matrice (1) lorsqu'ils viennent en contact, sans aucun risque de détérioration.

Le cylindre (10) est fermé par un couvercle (18) qui s'appuie sur le piston (11) par l'intermédiaire d'une butée à billes (19).

La tête (8) du poinçon supérieur (4') (dont les diamètres sont variables) est centrée dans le logement (22) du piston (11) à l'aide d'entretoises annulaires appropriées (9).

Au cours de la fabrication des pièces, le dispositif est utilisé soit pour la compression des poudres avant frittage, soit pour le calibrage à froid des pièces après frittage (dans le cas de matériaux ductiles), ou pour les deux opérations.

L'un des poinçons, en général le poinçon inférieur, est, de plus, utilisé en tant qu'éjecteur en fin de cycle de compression à l'aide d'un mouvement relatif (ascendant) par rapport à la matrice.

Une des utilisations principales de ce dispositif est la fabrication de pignons hélicoïdaux simples. Cependant, le dispositif est également utilisable pour la fabrication de pièces comportant deux surfaces hélicoïdales distinctes telles que des engrenages en chevron, les axes et les pas d'hélice de chacune des surfaces pouvant être différents ; ceci nécessite, cependant, une adaptation connue de la matrice (en deux parties).

## Revendications

1. Outillage pour la fabrication de pièces frittées à surfaces hélicoïdales (2) à l'aide d'une presse (P) munie de deux plateaux (21), comprenant une matrice (1) de surface intérieure (2) hélicoïdale montée dans une frette (3) solidaire de la presse (P) ainsi que deux poinçons inférieur (4) et supérieur (4') munis à leur extrémité de surfaces hélicoïdales (5) qui s'engagent dans les surfaces hélicoïdales (2) de la matrice (1) avec un jeu faible, lesdits poinçons (4, 4') étant entraînés en rotation lorsqu'ils se déplacent suivant l'axe de la surface hélicoïdale (2), caractérisé en ce que la (ou les) tête(s) (8) de poinçon(s) (4, 4') s'appuie(nt) sur le (ou les plateau(x)) de la presse (21) par l'intermédiaire d'une (ou de) butée(s) axiale(s) hydraulique(s) (B) permettant sa (ou leur) libre rotation, la rotation du (ou des) poinçon(s) (4, 4') n'étant alors assurée que par le guidage desdites surfaces hélicoïdales (2, 5).

2. Outillage selon la revendication 1, caractérisé en ce que la butée axiale hydraulique comprend essentiellement un cylindre (10) et un piston (11) délimitant entre eux un espace complètement rempli par un liquide (13).

3. Outillage suivant la revendication 2, caractérisé en ce que le liquide est une huile.

4. Outillage suivant l'une des revendications 1 à 3, caractérisé en ce que le (ou les) poinçon(s) (4) est (sont) solidaire(s) d'au moins une butée de réglage (15) de sa (leur) position angulaire initiale autour de l'axe.

## Claims

1. Equipment for producing sintered components having helicoidal surfaces (2) by means of a press (P) provided with two plates (21) comprising a die (1) having a helicoidal internal surface (2) mounted in a ring (3) which is fixed with respect to the press (P), and upper and lower punch members (4, 4') which are provided at their ends with helicoidal surfaces (5) which engage into the helicoidal surfaces (2) of the die (1) with a small clearance, said punch members (4, 4') being driven in rotation when they are displaced along the axis of the helicoidal surface (2), characterised in that the head or heads (8) of a punch member or members (4, 4') is or are supported on the plate or plates of the press (21) by way of a hydraulic axial abutment or abutments (B) permitting free rotation thereof, rotation of the punch member or members (4, 4') then being provided only by the guiding action of said helicoidal surfaces (2, 5).

2. Equipment according to claim 1 characterised in that the hydraulic axial abutment essentially comprises a cylinder (10) and a piston (11) which between them define a space that is completely filled with a liquid (13).

3. Equipment according to claim 2 characterised in that the liquid is an oil.

4. Equipment according to one of claims 1 to 3 characterised in that the punch member or members (4) is or are fixed with respect to at least one abutment (15) for adjusting its or their initial angular position about the axis.

## Patentansprüche

1. Werkzeug für die Herstellung gesinterter Werkstücke mit schraubenförmigen Oberflächen (2) mittels einer mit zwei Platten (21) versehenen Presse (P), die eine in einem mit der Presse (P) fest verbundenen Matrizenmantel (3) angeordnete Matrize (1) mit schraubenförmiger Innenfläche (2) sowie einen unteren (4) und einen oberen (4') Stempel, deren Enden jeweils schraubenförmige Oberflächen (5) haben, die mit geringem Spiel in die schraubenförmige Oberfläche (2) der Matrize (1) eingreifen, aufweist, wobei die Stempel (4, 4') während sie sich längs der Achse der schraubenförmigen Oberfläche (2) bewegen, gedreht werden, dadurch gekennzeichnet, daß der (oder die) Kopf (Köpfe) (8) des (oder der) Stempels (Stempel) (4, 4') über ein axiales hydraulisches (oder axiale hydraulische) Lager (B) an der (oder den) Platte (Platten) (21) der Presse frei drehbar angelenkt ist (sind), wobei die Drehbewegung des Stempels (oder der Stempel) (4, 4') nur über die Führung der schraubenförmigen Oberfläche (2, 5) bewirkt wird.

2. Werkzeug nach Anspruch 1, dadurch gekennzeichnet, daß das axiale hydraulische Lager im wesentlichen einen Zylinder (10) und einen Kolben (11) aufweist, die zwischen sich einen Raum begrenzen, der vollständig mit einer Flüssigkeit (13) gefüllt ist.

3. Werkzeug nach Anspruch 2, dadurch gekennzeichnet, daß die Flüssigkeit ein Öl ist.

4. Werkzeug nach einem der Ansprüche 1 bis 3, dadurch gekennzeichnet, daß an dem (oder den) Stempel(n) (4) mindestens ein Anschlag (15) zum Einstellen seiner (ihrer) ursprünglichen Winkellage um die Achse befestigt ist (sind).
